# EUROPÄISCHE PATENTSCHRIFT

(11) **EP 0 176 838 B1**
(45) Veröffentlichungstag und Bekanntmachung des Hinweises auf die Patenterteilung: **31.05.1989**
(21) Anmeldenummer: 85111616.0
(22) Anmeldetag: 13.09.1985
(51) Int. Cl.: H04R 25/02

(54) **Hinter dem Ohr zu tragendes Hörgerät**
Behind-the-ear hearing aid
Dispositif auditif à porter derrière l'oreille

(30) Priorität: 27.09.1984 DE 8428516 U
(43) Veröffentlichungstag der Anmeldung: 09.04.1986
(73) Patentinhaber: SIEMENS AKTIENGESELLSCHAFT, 80333 München (DE)
(72) Erfinder: Büttner, Gerhard, D-8521 Grossenseebach (DE); Diefenbach, Berndt, D-8136 Percha (DE)

(56) Entgegenhaltungen:
- DE-B- 1 139 549
- DE-B- 1 153 797
- US-A- 3 031 537
- US-A- 3 035 127
- US-A- 4 354 065
- ELECTRONIC ENGINEERING, Band 37, Februar 1965, Seite 101, London, GB: "An integrated circuit hearing-aid"

## Beschreibung

Die Erfindung betrifft ein Hörgerät mit einem hinter dem Ohr zu tragenden schalenförmigen Gehäuse, an dessen einem mit der Tragvorrichtung versehenen Ende der Hörer und an dessen anderem Ende die Batterie untergebracht sind.

Bei einem bekannten Hörgerät dieser Art (DE-B-1 139 549) weist das bananenförmig verlaufende Gehäuse eine zur Gerätetiefe relativ große Gerätehöhe auf, indem die Gehäuseschalen in der Weise zusammengefügt sind, daß ihre Schalenböden in parallelen Ebenen vertikal angeordnet sind und die relativ kurzen aneinanderstoßenden Schalenränder schmale Außen- bzw. Innenbögen des Gehäuses bilden. Diese Gehäusegestaltung ermöglicht nur die Unterbringung einer relativ kleinen Batterie und es können auf dem schmalen Außenbogen des Gehäuses nur kleine, schwer bedienbare Steller vorgesehen werden. Das bekannte Hörgerät ist so aufgebaut, daß im oberen Gehäuseabschnitt, der mit einer Tragvorrichtung versehen wird, ein Hörer, im mittleren Gehäuseabschnitt das Mikrofon und im unteren Endabschnitt des Gehäuses die zur Gehäuselängsachse ausgerichtete Batterie angeordnet sind.

Aus der US-A-3 035 127 ist eine mit einer Brille koppelbare, hinter dem Ohr zu tragende Hörhilfe bekannt, deren flach ausgebildetes Gehäuse im Mittelabschnitt zur Aufnahme einer Batterie ausgeformt ist. Am schmalen Außenbogen des Hörhilfe-Gehäuses ist ein kleiner Steller zur Lautstärkeregelung vorgesehen. Diese Hörhilfe ist sehr auftragend und daher auffällig. Eine ebenfalls auftragende Gehäuseform besitzt das Hörgerät nach der US-A-3 031 537. Bei diesem Hörgerät ist die Batterie im mittleren Gehäuseabschnitt untergebracht. Außerdem ist ein Stellrad zur Lautstärkeregelung im Hörgeräte-Gehäuse vorgesehen, das lediglich mit einem Umfangsabschnitt aus dem Außenbogen des Gehäuses ragt.

Da das Gehäuse bei den HdO-Hörhilfen durch die vorgesehene Tragweise hinter dem Ohr an die Form und Größe gebunden ist, die der dort vorhandene Raum zur Verfügung stellt, kommt es bei der Konstruktion eines derartigen Hörgerätes sehr auf eine raumsparende Anordnung der Bauelemente an. Außerdem sollen die zur Kontrolle des Betriebes des Gerätes vorgesehenen Steller gut bedienbar sein. Darüber hinaus hat sich die Erfindung die Aufgabe gestellt, insbesondere den Lautstärkeregler hinsichtlich seiner Einstellbarkeit so anzuordnen, daß seine Einstellung stets konrollierbar ist.

Diese Aufgabe wird nach der Erfindung durch die im Patentanspruch 1 gekennzeichneten Merkmale gelöst. Vorteilhafte Ausgestaltungen der Erfindung sind in den Patentansprüchen 2 bis 6 gekennzeichnet.

Die Erfindung geht davon aus, die viel Raum beanspruchenden Teile an die Enden des Gehäuses und diejenigen Teile, die gut verteilt werden können, dazwischen im Gehäuse anzuordnen. So kann eine sehr gute Anpassung der Form des Gerätes an den hinter dem Ohr vorhandenen Raum erreicht werden. Durch die Drehung des am unteren Ende des Gehäuses angeordneten Lautstärkestellers um einen Winkel von 90° zur Gehäuselängsachse wird erreicht, daß der gesamte Drehsteller an die Oberfläche des Gehäuses gebracht wird. So ist er gut greifbar und kann auf einfache Weise eingestellt werden. Außerdem kann dieser Lautstärkesteller an seiner glatten Oberfläche mit einer tastbaren Markierung versehen werden, deren Stellung durch Anfassen des Lautstärkestellers feststellbar ist. Als günstig hat es sich erwiesen, zur Lautstärkeregelung eine Verdrehung des Lautstärkestellers um 270° oder, bezogen auf eine Uhr, von 000 Uhr bis 900 Uhr festzulegen.

Ein besonderer Vorteil der Erfindung liegt darin, daß das Gehäuse aus zwei Schalen besteht, die in einer Trennlinie aneinandergrenzen, die entlang der seitlichen Wände verläuft, so daß eine Schale am Innenbogen und eine Schale am Außenbogen des Gehäuses liegt. Dabei können die beiden Schalen unterschiedlich gefärbt sein und einen günstigen Effekt erzeugen, der das Gerät zierlicher erscheinen läßt, was insbesondere hinsichtlich des Wunsches Schwerhöriger wichtig ist, das Gerät möglichst unsichtbar tragen zu können.

Um Schalen unterschiedlicher Farbe dem jeweiligen Bedarf anpassen zu können, ist es zweckmäßig, die Farbe insbesondere derjenigen Schale, die am äußeren Bogen liegt, ändern zu können, etwa durch Austausch der gerade angebrachten Schale gegen diejenige, welche die gewünschte Farbe hat. Dazu ist besonders eine Verbindung der beiden Schalen durch Steck- und Schraubverbindungen geeignet.

Am oberen Ende, d.h. an dem Ende des Gehäuses, an dem es am Ohr angehängt wird, werden die Schallwandler untergebracht, um einerseits den Schall ohne große Verluste mit dem Mikrofon frontal aufnehmen zu können und andererseits den Schall aus dem Hörer auf kürzestem Wege dem Ohrkanal zuleiten zu können. Dabei sind die beiden Schallwandler in Räume des Gehäuses eingebaut, die durch eine Platte voneinander getrennt sind. Diese Platte kann außerdem als Halterung für einen Schalter dienen, durch den das Hörgerät aus- und eingeschaltet wird und durch die die Aufnahme von Signalen vom Mikrofon auf eine Hörspule umschaltbar ist.

Der zwischen den Schallwandlern und der Batterie mit dem Lautstärkesteller liegende Raum ist zur Unterbringung des Verstärkers nutzbar. Ein solcher Verstärker kann in einem Mehrschichten(Multilayer)-System aufgebaut sein. Um auf dem kleinen Raum möglichst viele Bauelemente unterbringen zu können, hat es sich als zweckmäßig erwiesen, ein Dreischichtensystem zu verwenden, das, mit mehreren Biegezonen versehen, dem vorhandenen Raum besonders gut angepaßt werden kann.

Der Verstärker kann auch Elemente umfassen, die zur Einstellung der Frequenzübertragungskurve und der Steuerung der Dynamik (peac clipping = PC) dienen. Es ist günstig, sie dabei so anzubringen, daß sie am Außenbogen des Gehäuses liegen und durch eine etwa mit einer Klappe verschließbare Öffnung der Gehäuseschale zugänglich sind. Die Steller können mit einer Hörspule zu einer Baueinheit zusammengefaßt sein, die in den Aufbau des Verstärkers einbezogen ist.

Am unteren, d.h. dem der Aufhängung gegenüberliegenden Ende des Gehäuses liegt ein von außen zugänglicher Raum, in welchem die Stromquelle (Batterie) hinter einer Klappe untergebracht ist. Parallel dazu ist neben der Batterie der Lautstärkeregler angeordnet. Der Lautstärkeregler ist an der Außenschale befestigt und den eigentlichen mechanischen Steller bildet ein Drehrädchen, das an der Oberfläche der Gehäuseschale liegt und so voll zugänglich ist. Als tastbare Markierung kann das Drehrädchen an seiner äußeren Fläche eine Noppe aufweisen, deren Stellung beim Anfassen fühlbar ist. Außerdem ist es zweckmäßig, der Noppe eine von der Umgebung unterschiedliche Farbe zu geben, so daß die Stellung des Lautstärkereglers auch besser gesehen werden kann.

Der Batterieraum ist mit einer Klappe vom Innenbogen des Gehäuses her verschlossen. Zum Öffnen ist ein Scharnier vorgesehen, das quer zur Längsausdehnung des Gerätes am Ende des Innenbogens des Gehäuses liegt. So kann die Batterie einfach und schnell ausgewechselt werden.

Weitere Einzelheiten und Vorteile der Erfindung werden nachfolgend anhand der in den Figuren dargestellten Ausführungsbeispiele erläutert. Es zeigt:
Figur 1 ein erfindungsgemäßes Hörgerät in perspektivischer Darstellung,
Figur 2 die Anordnung des Hörgerätes am Ohr,
Figur 3 teilweise im Schnitt ein Hörgerät nach der Erfindung,
Figur 4 in perspektivischer Schrägansicht das den Batterieraum aufweisende Ende des Hörgerätes,
Figur 5 einen Schnitt durch das Hörgerät entlang der Linie V - V der Figur 3 und
Figur 6 die Draufsicht auf einen Schnitt entlang der Linie VI - VI der Figur 3.

In der Figur 1 ist mit 1 das Gehäuse eines Hinterohrgerätes bezeichnet. Es besteht aus einer gebogenen, nach außen offenen Schale 2 und einer nach innen offenen Schale 3. Beide sind mit ihren offenen Seiten aneinandergelegt und bilden so das Gehäuse 1.

Am oberen Ende des Gehäuses 1 befindet sich ein Traghaken 4 und am gegenüberliegenden unteren Ende ein Behälter 5 für eine Batterie. Dieser Behälter 5 ist mit einem Deckel 6, der nach der Innenseite des gebogenen Gehäuses 1 hin aufklappbar ist, verschlossen. Nach der Außenseite liegt am Behälter 5 ein Lautstärkeregier 7, der an seinem Einstellrädchen 8 erkennbar ist. Der äußere Bogen der Schale 3 weist etwa in seiner Mitte eine Verschlußklappe 9 und zwischen dieser und dem oberen Ende einen Schalter 10 auf. Am Ende des von einem Schalleitungskanal 22 (Figur 6) durchsetzten Traghakens 4 ist ein Schlauch 11 angeschlossen, der in eine elastische Ohrolive 12 mündet, die zum Anschluß des Hörgerätes an den Ohrkanal des Benutzers dient.

Das Hörgerät wird, wie aus Figur 2 ersichtlich, am Ohr 15 derart getragen, daß es mit seinem Innenbogen an der Rückseite der Ohrwurzel anliegt. Mit dem Haken 4 wird es am oberen Ohransatz festgehalten. Wie aus Figur 3 ersichtlich, kann an der Stirnfläche 16 durch eine Öffnung 17 Schall zu einem Mikrofon 18 gelangen. Dort wird dieser in elektrische Signale umgesetzt, die in einem, im mittleren Teil des Gehäuses 1 liegenden Verstärker 19 in ihrer Intensität gesteigert und schließlich einem Hörer 20 zugeführt werden. Von dort gelangt der aus den verstärkten Signalen erhaltene Schall über eine Leitung 21 in den im Traghaken 4 liegenden Schalleitungskanal 22 (Figur 6). Der Verstärker 19 wird von der im Raum 5 untergebrachten Stromquelle mit Energie versorgt.

Die eigentliche Steuerung der zum Ohr 15 gelangenden Lautstärke erfolgt am Stellerrädchen 8. Die Einstellung dieses Rädchens ist an der Lage einer anders gefärbten Noppe 25 sichtbar und, da diese Noppe 25 über die Oberfläche des Stellerrädchens 8 vorsteht, auch fühlbar.

Der Verstärker 19 ist an Stellern 26 und 27, die über Einstelldrehelemente 28, 29 in ihrer Wirkung veränderbar sind, auch in seiner Wirksamkeit hinsichtlich der durchgelassenen Frequenz und der Wirkung sehr hoher Schallintensitäten durch eine einstellbare PC beeinflußt.

Ein Schalter 10 befindet sich, wie aus Figur 5 ersichtlich, auf einer Platte 30, wo er in angepaßten Halterungen 31, 32 sowie der Öffnung 33 der Gehäuseschale 3 befestigt ist. Er dient zum Ausschalten und zum Umschalten der Signalaufnahme mittels Mikrofon 18 oder einer mit den Stellern 26 und 27 zu einer Baueinheit zusammengeschlossenen Induktionsaufnahmespule 34.

Die beiden Gehäuseschalen 2 und 3 sind durch Schrauben 35 bis 38 lösbar miteinander so verbunden, daß die obere Schale 3 auswechselbar ist. Die Gehäuseschalen 2, 3 können in unterschiedlichen Farben ausgeführt sein.

Die im Batterieraum 5 untergebrachte Stromquelle ist nach Öffnen des Deckels 6 auswechselbar. Der Deckel 6 ist mittels eines Schnappansatzes 39 an seinem äußeren Ende an einer Vertiefung 40 (Figur 4) einschnappend gehalten. An seinem gegenüberliegenden Ende ist der Deckel 6 in einem Scharnier 41 schwenkbar am unteren Ende der Schale 2 gelagert.

Der Traghaken 4 ist an einem außen mit einem Gewinde versehenen Ansatz 42 an der oberen Stirnseite der Schale 2 des Gehäuses 1 angeschraubt. Seine Bohrung, d.h. der Schallkanal 22, ist dazu an seinem gehäuseseitigen Ende mit einem Innengewinde versehen. Zur Aufhebung der durch diese Ausnehmung erhaltenen Schwächung des Traghakens 4 ist an der Außenseite der Verschraubung ein Metallring 43 aufgezogen.

## Patentansprüche

1. Hörgerät mit einem hinter dem Ohr zu tragenden, schalenförmigen Gehäuse (1), an dessen einem mit der Tragvorrichtung (4) versehenen Ende der Hörer (20) und an dessen anderem Ende die Batterie (6) untergebracht sind, dadurch gekennzeichnet, daß eine untere Innenbogen-Gehäuseschale (2) an der Rückseite der Ohrmuschel verläuft und eine zweite obere Außenbogen-Gehäuseschale (3) deckelförmig auf der unteren Gehäuseschale aufliegt, derart, daß die Gehäusetrennlinie zwischen den aneinanderstoßenden Gehäuseschalen entlang seitlicher häusewände verläuft, daß der Einbauraum (5) für die Batterie (6) zur stehenden Batterieanordnung zwischen den Böden der Gehäuseschalen ausgebildet ist und daß ein Lautstärkeregier (7) in Achsrichtung der Batterie quer zu der durch die Gehäusetrenn einen laufenden Fläche auf der Außenbogen-Gehäuseschale (3)angeordnet ist.

2. Hörgerät nach Anspruch 1, dadurch gekennzeichnet, daß der Lautstärkeregler (7) ein Einstellrädchen (8) aufweist, das auf der Außenseite des Deckelbogens der Außenbogen-Gehäuseschale (3) aufliegt.

3. Hörgerät nach Anspruch 2, dadurch gekennzeichnet, daß auf dem Einstellrädchen (8) eine Noppe (25) angebracht ist, die fühlbar über die Oberfläche des Einstellrädchens vorsteht.

4. Hörgerät nach Anspruch 3, dadurch gekennzeichnet, daß die Noppe (25) eine vom Einstellrädchen (8) abweichende Farbe aufweist.

5. Hörgerät nach Anspruch 1, dadurch gekennzeichnet, daß an dem mit einem Traghaken (4) versehenen Gehäuseende in die Innenbogen-Gehäuseschale (2) eine in der Längsachse des Gehäuses (1) verlaufende Platte (30) eingesetzt ist, die einen unteren Raum für den Hörer (20) von einem oberen Raum für ein Mikrofon (18) trennt, und daß an der Oberseite der Platte eine Halterung (31, 32) für einen Schalter (10) angebracht ist, für dessen Betätigungselemente in der Außenbogen-Gehäuseschale (3) eine Öffnung (33) vorgesehen ist.

6. Hörgerät nach Anspruch 1 und 5, dadurch gekennzeichnet, daß in dem zwischen den Schallwandlern (18, 20) und der Batterie liegenden Teil des Gehäuses (1) ein Verstärker (19) angeordnet ist, der mehrere im Mehrschichtenaufbau ausgebildete Baugruppen umfaßt, wobei eine Baugruppe eine Kombination aus einer Hörspule (34) und Stellern (26, 27) trägt, die im Gehäuse (1) hinter einer in der Auenbogen-Gehäuseschale vorgesehenen Verschlußklappe (9) zugänglich angeordnet ist.

## Claims

1. A hearing aid having a shell-shaped housing (1) to be worn behind the ear, and accommodating an earphone (20) at the end provided with the supporting device (4) and the batteries (6) at its other end, characterised in that a lower inner-arc housing shell (2) extends at the rear of the ear-piece and a second upper outer-arc housing shell (3) lies on the lower housing shell like a lid in such a way that the line of separation between the mutually abutting housing shells runs along lateral walls of the housing, in that the space (5) for inserting the batteries (6) is formed for an upright battery arrangement between the floors of the housing shells and in that a sound level control (7) is arranged on the outer-arc housing shell (3) in the axial direction of the batteries transverse to the surface running through the housing separating line.

2. A hearing aid according to claim 1, characterised in that the sound level control (7) has an adjusting wheel (8) superposed on the outer side of the curved lid of the outer-arc housing shell (3).

3. A hearing aid according to claim 2, characterised in that on the adjusting wheel (8) there is a knob (25) which projects tangibly from the surface of the adjusting wheel.

4. A hearing aid according to claim 3, characterised in that the knob (25) has a colour which differs from that of the adjusting wheel (8)

5. A hearing aid according to claim 1, characterised in that at the end of the housing provided with a supporting hook (4) a plate (30) is inserted in the inner-arc housing shell (2) which extends in the longitudinal axis of the housing (1) and which separates a lower space for the earphone (20) from an upper space for a microphone (18), and that mounted on the upper side of the plate there is a holder (31, 32) for a switch (10) for the operating element of which an opening (33) is provided in the outer-arc housing shell (3).

6. A hearing aid according to claim 1 and claim 5, characterised in that arranged in the part of the housing (1) between the sound transducers (18, 20) and the batteries is an amplifier (19) which includes a plurality of modules arranged in layers, one module carrying a combination of a listening coil (34) and controls (26, 27) which is arranged accessibly in the housing (1) behind a hinged cover (9) provided in the outer-arc housing shell.

## Revendications

1. Appareil de correction auditive comportant un boîtier (1) en forme de coque, destiné à être porté derrière l'oreille, l'écouteur (20) étant disposé sur l'extrémité de l'appareil pourvue du dispositif de support (4), et la pile (6) étant disposée sur l'extrémité inférieure de l'appareil, caractérisé par le fait qu'une coque inférieure (2) du boîtier, formant la partie courbe intérieure, s'étend le long de la face arrière du pavillon de l'oreille, et qu'une seconde coque supérieure (3) du boîtier formant la partie courbe extérieure s'applique à la manière d'un couvercle sur la coque inférieure du boîtier, de telle sorte que la ligne de séparation entre les coques du boîtier, qui sont en aboutement, s'étend le long de parois latérales du boîtier, que le logement (5) d'insertion de la pile (6), permettant un montage vertical de la pile, est ménagé entre les fonds des coques du boîtier et qu'un régulateur (7) de l'intensité acoustique est disposé dans la direction de l'axe de la pile, transversalement par rapport à la surface passant par la ligne de séparation du boîtier, sur la coque du boîtier formant la partie courbe extérieure.

2. Appareil de correction auditive suivant la revendication 1, caractérisé par le fait que le régulateur (7) de l'intensité acoustique comporte une molette de réglage (8), qui s'appuie sur la face extérieure du contour courbe du couvercle de la coque (3) du boîtier, formant la partie courbe extérieure.

3. Appareil de correction auditive suivant la revendication 2, caractérisé par le fait que sur la molette de réglage (8) se trouve disposé un téton (25), qui fait saillie, de manière à pouvoir être détecté, au-dessus de la surface de la molette de réglage.

4. Appareil de correction auditive suivant la revendication 3, caractérisé par le fait que le téton (25) possède une couleur qui diffère de celle de la molette de réglage (8).

5. Appareil de correction auditive suivant la revendication 1, caractérisé par le fait que sur l'extrémité du boîtier comportant un crochet de support (4), une plaque (30), qui s'étend suivant l'axe longitudinal du boîtier (1) et sépare un espace intérieur prévu pour l'écouteur (20) d'un espace supérieur prévu pour un microphone (18), est insérée dans la coque (2) du boîtier, formant la partie courbe intérieure, et que sur la face superieure de la plaque se trouve disposé un support (31, 32) prévu pour un interrupteur (10), pour les éléments d'actionnement duquel une ouverture (33) est prévue dans la coque (3) du boîtier, formant la partie courbe extérieure.

6. Appareil de correction auditive suivant l'une des revendications 1 à 5, caractérisé par le fait que dans la partie du boîtier (1), située entre les transducteurs acoustiques (18, 20) et la pile, se trouve disposé un amplificateur (19) comportant plusieurs modules réalisés selon une structure à couches multiples, un module portant un ensemble combiné formé d'une bobine d'écoute (34) et de régulateurs (26, 27) et disposé de manière à être accessible, dans le boîtier (1), derrière un volet de fermeture (9) prévu dans la coque du boîtier, formant la partie courbe extérieure.
